# FASCICULE DE BREVET EUROPEEN

(11) **EP 0 541 505 B1**
(45) Date de publication et mention de la délivrance du brevet: **17.07.1996**
(21) Numéro de dépôt: 92870180.4
(22) Date de dépôt: 04.11.1992
(51) Int. Cl.: A45F 5/02, B26B 29/02

(54) **Etui porte-couteau destiné à être porté suspendu à la ceinture**
Am Gürtel befestigbare Messerscheide
Knife sheath connectable to a belt

(30) Priorité: 07.11.1991 FR 9114022
(43) Date de publication de la demande: 12.05.1993
(73) Titulaire: Capdebarthes, Max, F-12800 Sauveterre de Rouergue (FR)
(72) Inventeur: Capdebarthes, Max, F-12800 Sauveterre de Rouergue (FR)
(74) Mandataire: Vanderperre, Robert

(56) Documents cités:
- DE-U- 8 910 601
- GB-A- 2 156 205
- US-A- 4 326 652
- US-A- 4 979 610

## Description

La présente invention a trait au rangement des couteaux dans des étuis et concerne plus particulièrement des étuis destinés à être portés suspendus à la ceinture d'un pantalon, afin de pouvoir disposer dudit couteau le plus fréquemment possible.

En effet, touchant au domaine des sports et des loisirs, et plus précisément à celui de la chasse, chacun des pratiquants qui se respectent possède un couteau du type de celui avec lame se repliant dans le manche, complément indispensable de la panoplie du chasseur. La pratique d'une telle discipline à tous les niveaux nécessite une évolution dans des terrains plus ou moins accidentés (passages difficiles, franchissements de fossés, etc...). Généralement, ce type de couteaux est transporté dans la poche du pantalon. De ce mode de transport, s'ensuivent les risques de blessures par mauvais positionnement du couteau dans la poche ainsi que les problèmes de perte du couteau.

Il existe actuellement un dispositif spécifique de rangement permettant de transporter le couteau et appelé plus communément étui porte-couteau. Il se présente classiquement sous la forme d'une pochette façonnée dans un matériau en cuir, de forme oblongue, et se portant verticalement au niveau de la hanche. A cet effet, un passant est aménagé sur une des faces de cette pochette de telle sorte que ledit étui porte-couteau puisse être suspendu verticalement au niveau de la taille, au moyen de la sangle de la ceinture engagée dans ledit passant. La pochette est quant à elle fermée vers le bas et ouverte vers le haut, pour faire office de fourreau en y autorisant le logement du couteau à l'intérieur, introduit par l'ouverture haute. Une languette munie d'une fermeture à pression se rabat généralement au-dessus de l'ouverture de la pochette pour y retenir emprisonné le couteau engagé à l'intérieur, afin d'éviter qu'il ne sorte de son logement lors de mouvements involontaires.

Un tel dispositif d'étui porte-couteau petit s'avérer gênant, voire blessant, lorsqu'il s'agit de franchir des passages difficiles dans des zones particulièrement accidentées. De plus, une fois la languette de fermeture dégrafée, il est encore délicat de dégager le couteau hors de son étui en raison du peu de surface de préhension de la partie du couteau, saillante de la pochette et de la position de la personne, accroupie ou assise, au moment de l'extraction de ce même couteau.

Le DE-U-8910601 propose dans un autre domaine d'utilisation un étui comportant deux compartiments mâle et femelle emboîtables l'un dans l'autre, dont le premier est mobile par rapport au second et sert de logement à des fléchettes et dont le deuxième est fixe et apte à être associé suspendu verticalement à la ceinture, de telle sorte que le compartiment mâle puisse évoluer par rapport au compartiment femelle entre une première position emboîtée de rangement et une deuxième position déboîtée dite d'ouverture, et vice-versa. Par convention, le terme "mâle" est affecté au compartiment qui s'emboîte et le terme "femelle" est affecté au compartiment qui reçoit le premier. Dans cet étui, le compartiment mâle a pour rôle, dans la position emboîtée, d'assurer un maintien des flèchettes dans le compartiment femelle (afin d'éviter que les pointes ne soient endommagées) et, dans la position déboîtée avec une expansion angulaire de l'ordre de 25 degrés, de faciliter la préhension desdites fléchettes hors du compartiment femelle. Le dispositif de verrouillage du compartiment mâle dans le compartiment femelle est assuré par une plaquette coulissante formant porte devant l'ouverture du compartiment femelle.

Partant de ces constatations, le demandeur a imaginé un étui porte-couteau du type de celui comportant un compartiment mâle qui, monté emboîtable dans un compartiment femelle et mobile par rapport à ce dernier, soit d'une utilisation simple fiable et sécurisante pour le porteur.

Suivant l'invention, le compartiment mâle d'un tel étui porte-couteau adopte une forme fermée à une extrémité et ouverte à l'autre pour servir de fourreau à un couteau et le compartiment femelle, est retenu parallèlement à ladite ceinture de manière à être porté en position horizontale. En outre, le compartiment mâle est monté de manière articulée à son extrémité fermée associée au compartiment femelle, de manière à ce que le susdit compartiment mâle, dont l'extrémité non articulée est ouverte pour faire office de fourreau au susdit couteau, puisse évoluer en basculant d'une position horizontale emboîtée dite de fermeture vers une position verticale déboîtée dite d'ouverture en dehors du compartiment femelle.

La mobilité du compartiment mâle par rapport au compartiment femelle assure donc les mouvements d'emboîtement et/ou de déboîtement du premier dans le deuxième, de telle sorte que le mouvement d'emboîtement définisse un dispositif de fermeture du fourreau que forme le compartiment mâle et que le mouvement de déboîtement définisse un dispositif d'ouverture du même fourreau. L'extrémité libre ouverte du compartiment mâle non articulée sur le compartiment femelle, a pour avantage d'autoriser le glissement du couteau hors de son fourreau, lorsque le susdit compartiment mâle a basculé dans une position verticale en dehors du compartiment femelle. Ainsi, lorsque le compartiment mâle bascule de sa position horizontale vers une position verticale, le couteau glisse hors de son logement du fait de sa propre masse. Il suffit alors de positionner la main au-dessous de l'étui à des fins de récupération du couteau. Cette manipulation s'opère donc de manière très aisée d'une seule et même main, évitant les inconvénients précités de préhension du couteau pour le dégager hors de son étui. Après usage de son couteau, l'usager exécute l'opération inverse, à savoir de faire glisser le couteau dans le fourreau du compartiment mâle de bas vers le haut et de faire remonter ledit compartiment, de sa position verticale vers une position horizontale pour l'emboîter dans le compartiment femelle suspendu horizontalement à la ceinture.

De plus, l'ensemble de l'étui porte-couteau de l'invention destiné au rangement d'un couteau pourra être transporté à la ceinture d'une manière horizontale afin de ne pas entraver les mouvemnts du porteur. Il en résulte que c'est la position horizontale ou verticale du compartiment mâle qui définit le mode, verrouillé ou déverrouillé, du fourreau dans lequel est logé le couteau.

En prévoyant un dispositif de languette à rabat avec agrafe à pression judicieusement agencé entre les deux compartiments, il sera possible de verrouiller et/ou de déverrouiller les deux compartiments emboîtés.

Selon une autre caractéristique particulièrement avantageuse de l'invention, la face du compartiment femelle est aménagée de passants comportant deux fentes verticales et deux fentes horizontales de manière à ce que ledit étui porte-couteau soit suspendu en position verticale lorsque la ceinture est passée dans les premières fentes et en position horizontale lorsqu'elle est passée dans les deuxièmes fentes.

Bien que les aspects principaux de l'invention considérés comme nouveaux aient été exprimés ci-dessus, de plus amples détails concernant un mode de réalisation préférée d'un étui porte-couteau respectant les concepts fondamentaux de l'invention seront mieux compris en se référant à la description ci-après et au dessin l'accompagnant illustrant ce mode de réalisation.

La figure portée par ce dessin est une vue en perspective d'un tel étui porte-couteau.

Tel qu'illustré sur ce dessin, l'étui porte-couteau référencé I dans son ensemble est destiné à être porté horizontalement suspendu à une ceinture C, destinée à entourer la taille d'un individu pour le maintien de son pantalon.

Selon les dispositions principales de l'invention, cet étui I se compose d'un compartiment femelle 10 fixe qui est associé à la ceinture C et d'un compartiment mâle 20 mobile (flèche à double sens A) par rapport au compartiment fixe 10.

Conceptuellement, le compartiment mâle 20 est conformé pour servir de fourreau à un couteau (non représenté sur le dessin) d'une part, et pour venir s'emboîter à l'intérieur du compartiment femelle fixe 10, dans lequel il sera retenu par un dispositif de verrouillage approprié 30. Les mouvements A assurant l'emboîtement et/ou le déboîtement du compartiment mâle 20 à l'intérieur et/ou hors du compartiment femelle 10, sont obtenus grâce à l'expansion angulaire A donnée au compartiment mobile 20 par rapport au compartiment fixe 10. Cette expansion angulaire A est assurée grâce à l'extrémité 20a du compartiment 20 monté articulé autour de son point de fixation au susdit compartiment femelle fixe 10. De préférence, l'axe d'articulation du mouvement A est positionné dans la partie basse du compartiment mâle 20 de manière à permettre, lorsque ce dernier est emboîté dans le compartiment fixe 10, de s'escamoter entièrement à l'intérieur de celui-ci.

On notera aussi que l'autre extrémité libre 20b du compartiment mâle 20 est ouverte pour autoriser le glissement, symbolisé par la flèche à double sens G, du couteau à l'intérieur du compartiment mâle 20. Ainsi, pour ranger le couteau dans l'étui porte-couteau I de l'invention, il suffit de faire glisser le couteau de bas vers le haut (flèche G) dans le compartiment mâle 20, d'escamoter l'ensemble à l'intérieur du logement 10a délimité à l'intérieur du compartiment femelle fixe 10, en faisant basculer autour de son extrémité 20a le compartiment 20 de sa position verticale illustrée sur le dessin, vers une position horizontale où il s'efface à l'intérieur du compartiment 10. Pour dégager le couteau, il suffit d'exécuter l'opération inverse en faisant basculer dans le sens contraire, le compartiment mâle 20 de sa position horizontale vers la position verticale illustrée sur le dessin, de telle sorte que le couteau glissera (flèche G) de haut en bas de par son propre poids, hors de son fourreau.

Afin d'assurer le maintien du compartiment mâle 20 à l'intérieur du compartiment femelle 10, le dispositif de verrouillage 30 est constitué par une languette dont l'extrémité 30a est solidaire du compartiment mâle 20 et dont l'autre extrémité 30b est pourvue d'une agrafe à pression femelle 31. Lorsque le compartiment mâle 20 est escamoté à l'intérieur du compartiment femelle 10, la languette 30 peut alors être rabattue, sur une face de ce dernier aménagée d'une agrafe à pression mâle correspondante 32, pour assurer le verrouillage de l'emboîtement.

On comprend que l'étui porte-couteau, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention comme défini par les revendications.

Ainsi par exemple, les deux extrémités de la languette de verrouillage 30 pourront être adaptées sur les deux faces externes latérales du compartiment femelle 10.

Afin de permettre une meilleure compréhension des dessins, une liste des références avec leurs légendes est ci-après énumérée.
- I: Etui porte-couteau
- 10: Compartiment femelle fixe
- 10a: Logement intérieur du compartiment 10
- 20: Compartiment mâle mobile
- 20a: Extrémité articulée du compartiment 20
- 20b: Extrémité libre ouverte du compartiment 20
- 30: Dispositif de verrouillage à languette
- 30a,30b: Extrémités dela languette 30
- 31: Agrafe à pression femelle
- 32: Agrafe à pression mâle
- C: Ceinture
- Flèche A: Mouvements d'articulation du compartiment mobile 20 par rapport au compartiment fixe 10
- Flèche G: Mouvements de glissement du couteau.

## Revendications

1. Etui porte-couteau destiné à être porté suspendu à la ceinture (C), du type de celui se composant de deux compartiments mâle (20) et femelle (10) emboîtables l'un dans l'autre, dont le premier (20) est mobile (flèche A) par rapport au second (10) et dont le deuxième (20) est fixe et apte à être associé suspendu à la susdite ceinture (C), de telle sorte que le compartiment mâle (20) puisse évoluer par rapport au compartiment femelle (10) entre une première position emboîtée dite de fermeture et une deuxième position déboîtée dite d'ouverture, et vice-versa **CARACTERISE PAR LE FAIT QUE** le susdit compartiment femelle (10) est retenu parallèlement à ladite ceinture (C) et le susdit compartiment mâle (20) est monté de manière articulée à une (20a) de ses extrémités non ouverte associée au susdit compartiment fixe femelle (10), de telle sorte que le susdit compartiment mâle (20), dont l'extrémité non articulée (20b) est ouverte pour faire office de fourreau au susdit couteau, puisse basculer selon une expansion angulaire d'une position horizontale dite de rangement à l'intérieur d'un logement (10a) du compartiment femelle (10), vers une position verticale dite d'ouverture hors du même compartiment femelle (10) afin d'autoriser le glissement du couteau par rapport au compartiment mâle (20).

2. Etui porte-couteau selon la revendication 1, **CARACTERISE PAR LE FAIT QUE** le compartiment mâle (20) est retenu à l'intérieur du compartiment femelle (10), au moyen d'un dispositif de verrouillage (30) constitué par une languette dont une extrémité (30a) est solidaire du compartiment mâle (20) et dont l'autre extrémité (30b) est pourvue d'une agrafe à pression femelle (31), de telle sorte que, lorsque le compartiment mâle (20) est escamoté à l'intérieur du compartiment femelle (10), la susdite languette (30) puisse être rabattue sur une face de ce dernier aménagée d'une agrafe à pression mâle correspondante (32).

3. Etui porte-couteau selon la revendication 1, **CARACTERISE PAR LE FAIT QUE** l'axe du mouvement d'articulation (flèche A) du compartiment mâle (20) est positionné dans la partie basse de ce dernier, de manière à permettre, lorsqu'il est emboîté dans le compartiment fixe (10), qu'il s'escamote entièrement à l'intérieur de celui-ci.

4. Etui porte-couteau selon la revendication 1, **CARACTERISE PAR LE FAIT QUE** la face du compartiment femelle (10) est aménagée de passants comportant deux fentes verticales et deux fentes horizontales de manière à ce que ledit étui porte-couteau soit suspendu en position verticale lorsqu'une ceinture est passée dans les premières fentes et en position horizontale lorsqu'elle est passée dans les deuxièmes fentes.

## Claims

1. Knife sheath for being carried hanging to a bolt (C), composed of two male (20) and female (10) compartments fitting into each other, of which the former (20) is movable (arrow A) relative to the latter (10) and the latter (10) is stationary and can be suspended to said belt (C) so that the male compartment (20) can move relative to the female compartment (10) between a first engaged position, the so-called closed position, and a second disengaged position, called opened position, and vice versa, characterised in that said female compartment (10) is held parallel to said belt (C) and said male compartment (20) is hinged at an unopened end (20a) thereof associated to said stationary female compartment (10) so that said male compartment (20), the non-hinged end (20b) whereof is open to be used as a sheath for said knife, can tilt according to an angled expansion from a horizontal position, the so-called put-away position, inside the housing (10a) of the female compartment (10) to a vertical position, the open position, outside the same female compartment (10) in order to allow the knife to slide relative to the male compartment (20).

2. Knife sheath as per claim 1, characterised in that the male compartment (20) is held inside the female compartment (10) by means of a locking device (30) made of a tab, one end (30a) whereof is integral with male compartment (20) and the other end (30b) is provided with a female snap fastener (31) so that when the male compartment (20) is retracted inside the female compartment (10), said tab (30) can be folded back on a side thereof provided with a corresponding male snap fastener (32).

3. Knife sheath as per claim 1, characterised in that the axis of the hinging movement (arrow A) of the male compartment (20) is positioned in the lower part thereof, so that, when it fits within the stationary compartment (10), it is completely retracted therein.

4. Knife sheath as per claim 1, characterised in that the face of the female compartment (10) is provided with loops comprising two vertical slits and two horizontal slits, such that said knife sheath can be suspended in the vertical position when a belt is passed though the former slits and in the horizontal position when it is passed through the latter slits.

## Patentansprüche

1. Messeretui, das am Gurt (C) getragen wird, von der Art eines solchen, das aus zwei Fächern, einem männlichen (20) Fach und einem weiblichen (10) Fach besteht, die ineinander gesteckt werden können, ersteres (20) ist im Vergleich zum letzteren (10) beweglich (Pfeil A), letzteres (10) ist starr und kann am Gurt durch Aufhängen angebracht werden, so daß das männliche (20) Fach im Verhältnis zu dem weiblichen (10) Fach zwischen einer ersten zusammengeklappten Stellung, geschlossene Stellung genannt, und einer zweiten auseinandergeklappten Stellung, geöffnete Stellung genannt, und umgekehrt, bewegt werden kann, **gekennzeichnet dadurch, daß** das oben genannte weibliche (10) Fach parallel zum genannten Gurt (C) fixiert ist, und daß das oben genannte männliche (20) Fach gelenkig durch eines (20a) seiner nicht geöffneten Enden an dem oben genannten starren weiblichen (10) Fach angebracht ist, so daß das oben genannte männliche (20) Fach, dessen nicht gelenkiges Ende (20b), das als Innenfach für das oben genannte Messer geöffnet ist, nach einer Winkelausdehnung von einer waagrechten Stellung, in einem Lager (10a) des weiblichen Faches (10) aufgeräumte Stellung genannt, bis zu einer senkrechten Stellung, aus dem selben weiblichen (10) Fach geöffnete Stellung genannt, geschwenkt werden kann, damit das Messer in Verhältnis zum männlichen (20) Fach bewegt werden kann.

2. Messeretui nach Anspruch 1 gekennzeichnet dadurch, daß das männliche (20) Fach in dem weiblichen (10) Fach durch eine Verriegelungsvorrichtung (30) Festgehalten wird, die aus einer Lasche besteht, deren eines Ende (30a) mit einem an dem männlichen (20) Fach verbundenen ist, und deren anderes (30b) Ende mit einem weiblichen Druckknopf (31) versehen ist, so daß die oben genannte Lasche (30) auf eine mit dem entsprechenden männlichen Druckknopf (32) versehene Seite des weiblichen (10) Faches umgeschlagen werden kann, wenn das männliche (20) Fach in das weibliche (10) Fach eingeklappt ist.

3. Messeretui nach Anspruch 1 gekennzeichnet dadurch, daß die Achse der Gelenksbewegung (Pfeil A) des männlichen (20) Faches sich in dem unteren Teil dieses letzteren befindet, so daß es innerhalb des starren (10) Faches vollkommen verschwindet, wenn es in diesem starren (10) Faches eingeklappt ist.

4. Messeretui nach Anspruch 1 gekennzeichnet dadurch, daß dei Seite des weiblichen (10) Faches mit Schlaufen ausgestattet ist, die mit zwei senkrechten Schlitzen und zwei waagrechten Schlitzen versehen sind, so daß das oben genannte Messeretui in senkrechter Stellung aufgehängt ist, wenn der Gurt durch die ersteren Schlitze gezogen wird, und in waagrechter Stellung ist, wenn der Gurt durch die letzteren Schlitzen gezogen wird.
